# EUROPÄISCHE PATENTSCHRIFT

(11) **EP 1 644 952 B1**
(45) Veröffentlichungstag und Bekanntmachung des Hinweises auf die Patenterteilung: **19.09.2007**
(21) Anmeldenummer: 04738058.9
(22) Anmeldetag: 01.07.2004
(51) Int. Cl.: H01H 77/10

(54) **VERFAHREN UND VORRICHTUNG ZUR STROMBEGRENZUNG MIT EINEM SELBSTBETÄTIGTEN STROMBEGRENZER**
METHOD AND DEVICE FOR CURRENT LIMITATION WITH AN AUTOMATIC CURRENT LIMITER
PROCEDE ET DISPOSITIF PERMETTANT DE LIMITER LE COURANT AU MOYEN D'UN LIMITEUR DE COURANT A ACTIONNEMENT AUTOMATIQUE

(30) Priorität: 10.07.2003 EP 03405519
(43) Veröffentlichungstag der Anmeldung: 12.04.2006
(73) Patentinhaber: ABB RESEARCH LTD., 8050 Zürich (CH)
(72) Erfinder: NIAYESH, Kaveh, CH-5430 Wettingen (CH); KOENIG, Friedrich, CH-5225 Oberbözberg (CH)
(74) Vertreter: ABB Patent Attorneys
(86) Internationale Anmeldenummer: PCT/CH2004/000417
(87) Internationale Veröffentlichungsnummer: WO 2005/006373

(56) Entgegenhaltungen:
- GB-A- 1 206 786
- US-A- 4 598 332
- US-A- 4 599 671

## Beschreibung

### TECHNISCHES GEBIET

Die Erfindung bezieht sich auf das Gebiet der Primärtechnik für elektrische Schaltanlagen, insbesondere der Begrenzung von Fehlerströmen in Hoch-, Mittel- oder Niederspannungsschaltanlagen. Sie geht aus von einem Verfahren und einer Vorrichtung zur Strombegrenzung sowie von einer Schaltanlage mit einer solchen Vorrichtung gemäss Oberbegriff der unabhängigen Patentansprüche.

### STAND DER TECHNIK

In der DE 40 12 385 A1 wird eine stromgesteuerte Abschaltvorrichtung offenbart, deren Funktionsprinzip auf dem Pinch-Effekt mit Flüssigmetall beruht. Zwischen zwei Festmetallelektroden ist ein einzelner, schmaler, mit Flüssigmetall gefüllter Kanal angeordnet. Bei Überstrom wird der flüssige Leiter infolge der elektromagnetischen Kraft durch Pinch-Effekt zusammengezogen, so dass der Strom selbst den flüssigen Leiter abschnürt und trennt. Das verdrängte Flüssigmetall wird in einem Vorratsbehälter gesammelt und fliesst nach dem Überstromereignis wieder zurück. Die Kontakttrennung erfolgt ohne Lichtbogen. Jedoch ist die Einrichtung nur für relativ kleine Ströme, geringe Spannungen und langsame Abschaltzeiten geeignet und bietet keinen dauerhaften Ausschaltzustand.

In der DE 26 52 506 wird ein elektrischer Hochstromschalter mit Flüssigmetall offenbart. Einerseits wird eine Flüssigmetallmischung zur Benetzung von Festmetallelektroden und zur Herabsetzung des Kontaktwiderstands verwendet. Dabei wird das Flüssigmetall durch mechanische Verdrängung, z. B. durch bewegliche Kontakte oder pneumatisch angetriebene Tauchkolben, entgegen der Schwerkraft in den Kontaktspalt getrieben. Durch Pinch-Effekt, gemäss dem ein stromführender Leiter durch den ihn durchfliessenden Strom eine radiale Striktion erfährt, kann das Flüssigmetall zusätzlich im Kontaktspalt stabilisiert und festgehalten werden. Äussere Magnetfelder und magnetische Streuflüsse, z. B. durch die Stromzuführungen, können im Flüssigmetall Strömungsinstabilitäten verursachen und werden abgeschirmt und gegebenenfalls beim Ausschalten zugelassen, um das Löschen des Lichtbogens im Flüssigmetall zu unterstützen. Nachteilig ist, dass eine graduelle Strombegrenzung nicht möglich ist und Lichtbogen zwischen den Festelektroden Oxidation im Flüssigmetall verursachen. Die Konstruktion des Hochstromschalters umfasst Dichtungen für Flüssigmetall, inertes Gas oder Vakuum und ist entsprechend aufwendig.

In der DE 199 03 939 A1 wird eine selbsterholende Strombegrenzungseinrichtung mit Flüssigmetall offenbart. Zwischen zwei Festmetallelektroden ist ein druckfestes Isoliergehäuse angeordnet, in dem Flüssigmetall in Verdichterräumen und in dazwischenliegenden, die Verdichterräume verbindenden Verbindungskanälen angeordnet ist, so dass ein Strompfad für Nominalströme zwischen den Festelektroden gegeben ist. In den Verbindungskanälen ist der Strompfad gegenüber den Verdichterräumen eingeengt. Die Verbindungskanäle werden bei Kurzschlussströmen stark erhitzt und scheiden ein Gas aus. Durch lawinenartige Gasblasenbildung in den Verbindungskanälen verdampft das Flüssigmetall in die Verdichterräume, so dass in den nun flüssigmetallentleerten Verbindungskanälen ein strombegrenzender Lichtbogen gezündet wird. Nach Abklingen des Überstroms kann das Flüssigmetall wieder kondensieren und der Strompfad ist wieder betriebsbereit.

In der WO 00/77811 ist eine Fortbildung der selbsterholenden Strombegrenzungseinrichtung offenbart. Die Verbindungskanäle sind nach oben konisch verbreitert, so dass die Füllstandshöhe des Flüssigmetalls variiert und die Nennstromtragfähigkeit über einen grossen Bereich verändert werden kann. Ausserdem wird durch eine versetzte Anordnung der Verbindungskanäle ein mäanderförmiger Strompfad gebildet, so dass bei überstrombedingem Verdampfen des Flüssigmetalls eine Serie strombegrenzender Lichtbögen gezündet wird. Derartige Pinch-Effekt Strombegrenzer benötigen einen hinsichtlich Druck und Temperatur sehr stabilen Aufbau, was konstruktiv aufwendig ist. Durch die Strombegrenzung per Lichtbogen tritt grosser Verschleiss im Innern des Strombegrenzers auf und Abbrandrückstände können das Flüssigmetall kontaminieren. Durch die Rekondensation des Flüssigmetalls stellt sich unmittelbar nach einem Kurzschluss wieder ein leitfähiger Zustand ein, so dass kein Ausschaltzustand vorhanden ist.

In der GB 1 206 786 wird ein elektrischer Hochstromschalter auf Flüssigmetallbasis offenbart. Das Flüssigmetall bildet in einer ersten Position einen ersten Strompfad für den Betriebsstrom und wird beim Stromschalten entlang eines Widerstandselements geführt und in eine zweite Position gebracht, in welcher es in Serie mit dem Widerstandselement liegt und den Strom auf einen kleinen Bruchteil reduziert. Der Hochstromschalter ist zur Erzeugung hochintensiver Strompulse im Mega-Ampere und sub-Millisekunden Bereich zur Plasmagenerierung konzipiert.

In dem U. S. Pat. No. 4,599,671 wird eine Vorrichtung zur selbsttätigen Strombegrenzung gemäss Oberbegriff der unabhängigen Ansprüche offenbart. Eine bewegliche Elektrode ist in Form eines auf Schienen fahrbaren Schlittens realisiert, der durch Kurzschlussströme elektromagnetisch auslenkbar ist. Im ausgelenkten Zustand kontaktiert der Schlitten einen Schienenbereich, der einen strombegrenzenden elektrischen Widerstand für den Strompfad aufweist. Statt fahrbarer Schlitten kann auch eine in einem Kanal leicht bewegliche Flüssigmetallsäule als bewegliche Elektrode dienen. Der Strombegrenzer besitzt wiederum keinen Ausschaltzustand, sondern ist in Serie zu einem Leistungsschalter angeordnet, um den Strom zunächst zu begrenzen und dann vollständig abzuschalten.

### DARSTELLUNG DER ERFINDUNG

Aufgabe der vorliegenden Erfindung ist es, ein Verfahren, eine Vorrichtung und eine elektrische Schaltanlage mit einer solchen Vorrichtung zur verbesserten und vereinfachten Strombegrenzung und Stromabschaltung anzugeben. Diese Aufgabe wird erfindungsgemäss durch die Merkmale der unabhängigen Ansprüche gelöst.

In einem ersten Aspekt besteht die Erfindung in einem Verfahren zur Strombegrenzung mit einer Strombegrenzungsvorrichtung, die feststehende Elektroden und mindestens eine bewegliche Elektrode umfasst, wobei in einem ersten Betriebszustand zwischen den feststehenden Elektroden ein Betriebsstrom auf einem ersten Strompfad durch die Strombegrenzungsvorrichtung geführt wird und der erste Strompfad zumindest teilweise durch die in einer ersten Position befindliche bewegliche Elektrode geführt wird, wobei in einem zweiten Betriebszustand die mindestens eine bewegliche Elektrode selbsttätig durch eine elektromagnetische Wechselwirkung mit dem zu begrenzenden Überstrom entlang einer Bewegungsrichtung in mindestens eine zweite Position bewegt wird, die bewegliche Elektrode bei einem Übergang von der ersten Position zur zweiten Position entlang eines Widerstandselements geführt wird und in der mindestens einen zweiten Position in Serie mit dem Widerstandselement liegt und dadurch ein strombegrenzender zweiter Strompfad durch die Strombegrenzungsvorrichtung gebildet wird, der einen vorgebbaren elektrischen Widerstand aufweist, wobei ferner in einem dritten Betriebszustand die bewegliche Elektrode in Serie mit einem Isolator liegt und dadurch eine Isolationsstrecke zur Leistungsabschaltung durch die Vorrichtung gebildet wird. Erfindungsgemäss wird also eine besonders einfache Konfiguration für einen selbsttätigen strombegrenzenden Schalter oder Strombegrenzer mit integriertem Schalter angegeben. Der Überstrom selber löst die Strombegrenzung aus. Als zugrundeliegende elektromagnetische Wechselwirkung kommt z. B. die Lorenzkraft auf einen stromführenden Leiter in einem Magnetfeld in Frage, aber auch eine kapazitive, induktive, elektrostatische oder anderweitig elektromagnetische Einwirkung des Überstroms auf den beweglichen Leiterabschnitt oder die bewegliche Elektrode sind denkbar. Da von der beweglichen Elektrode im Strombegrenzungsfall kein Isolator, sondern ein elektrischer Widerstand kontaktiert wird, wird kein Lichtbogen gezündet. Daher kann das Strombegrenzungsverfahren auch bei sehr hohen Spannungsniveaus eingesetzt werden. Zudem tritt kaum Verschleiss durch Abbrand oder durch Korrosion der beweglichen Elektrode auf. Die Strombegrenzung erfolgt reversibel und ist daher wartungsfreundlich und kostengünstig.

In einem ersten Ausführungsbeispiel wird der dritte Betriebszustand durch einen Abschaltbefehl ausgelöst, durch den ein externes Magnetfeld zwischen einem Betrieb der Vorrichtung als Strombegrenzer und als Leistungsschalter umgeschaltet wird.

In einem weiteren Ausführungsbeispiel wird in dem dritten Betriebszustand die bewegliche Elektrode entlang einer entgegengesetzten Bewegungsrichtung in mindestens eine dritte Position bewegt und liegt in der mindestens einen dritten Position in Serie mit dem Isolator.

In einem anderen Ausführungsbeispiel wird die bewegliche Elektrode selbsttätig durch die elektromagnetische Wechselwirkung mit dem zu begrenzenden Überstrom entlang des Widerstandselements zu einer extremalen zweiten Position geführt, wobei die extremale zweite Position in einem Bereich liegt, wo das Widerstandselement in einen Isolator übergeht, so dass die oder eine weitere Isolationsstrecke zur Stromabschaltung gebildet wird.

In einem anderen Ausführungsbeispiel wird das Widerstandselement zur Erzielung einer sanften Abschaltcharakteristik mit einem entlang der Bewegungsrichtung der beweglichen Elektrode nichtlinear ansteigenden elektrischen Widerstand für den zweiten Strompfad gewählt; und/oder das Widerstandselement ist ohmsch und der elektrische Widerstand steigt kontinuierlich mit der zweiten Position an. Auf diese Weise wird eine sanfte Strombegrenzungscharakteristik für eine progressive Strombegrenzung realisiert.

Das Ausführungsbeispiel gemäss Anspruch 6 hat den Vorteil, dass das Magnetfeld unmittelbar auf die stromdurchflossene bewegliche Elektrode einwirkt und diese durch die Lorenzkraft in Bewegung setzt. Die Lorenzkraft ist proportional zum Produkt aus Magnetfeldstärke und Strom. Das Magnetfeld kann extern, insbesondere konstant oder schaltbar, oder intern, insbesondere durch den zu begrenzenden Strom, erzeugt sein. Durch Ausbalancieren der Lorenzkraft und einer geeigneten Rückstellkraft kann die resultierende Bewegung an den zu begrenzenden Überstrom und an die für den benötigten elektrischen Widerstand erforderliche Elektrodenauslenkung angepasst werden.

Anspruch 7 gibt Dimensionierungskriterien zur optimalen Auslegung der Dynamik des Strombegrenzungsvorgangs an.

Anspruch 8 und 9 geben vorteilhafte Ausführungsbeispiele mit einem Flüssigmetall und/oder einem Schleifkontakt-Festkörperleiter als bewegliche Elektrode an. Insbesondere können durch eine Serieschaltung von Flüssigmetallsäulen abwechselnd mit einem Dielektrikum auch hohe Spannungen und hohe Ströme effizient und sicher gehandhabt werden.

In einem weiteren Aspekt betrifft die Erfindung eine Vorrichtung zur Strombegrenzung, insbesondere zur Ausführung des Verfahrens, umfassend feststehende Elektroden und mindestens eine bewegliche Elektrode, wobei in einem ersten Betriebszustand zwischen den feststehende Elektroden ein erster Strompfad für einen Betriebsstrom durch die Strombegrenzungsvorrichtung vorhanden ist und der erste Strompfad zumindest teilweise durch die in einer ersten Position befindliche bewegliche Elektrode führt, wobei elektromagnetische Antriebsmittel zum bei Überstrom selbstbetätigten Bewegen der beweglichen Elektrode entlang einer Bewegungsrichtung in mindestens eine zweite Position vorhanden sind, elektrische Widerstandsmittel mit einem vorgebbaren elektrischen Widerstand vorhanden sind und in einem zweiten Betriebzustand die bewegliche Elektrode zumindest teilweise in Serie zu den Widerstandsmitteln liegt und zusammen mit diesen einen zweiten Strompfad bildet, auf dem der Betriebsstrom auf einen zu begrenzenden Strom begrenzbar ist, wobei in einem dritten Betriebszustand die bewegliche Elektrode in Serie mit einem Isolator liegt und dadurch eine Isolationsstrecke zur Leistungsabschaltung durch die Vorrichtung vorhanden ist.

Weitere Ausführungen, Vorteile und Anwendungen der Erfindung ergeben sich aus abhängigen Ansprüchen sowie aus der nun folgenden Beschreibung und den Figuren.

### KURZE BESCHREIBUNG DER ZEICHNUNGEN

- Fig. 1a, 1b: zeigen eine erfindungsgemäss selbstbetätigte Strombegrenzungseinrichtung mit Flüssigmetall bei Nennstrombetrieb und im Strombegrenzungsfall;
- Fig. 2, 3: zeigen zwei erfindungsgemäss selbstbetätigte Strombegrenzungseinrichtungen mit mechanischem Schleifkontakt im Nennstrombetrieb (strichpunktiert) und im Strombegrenzungsfall;
- Fig. 4.: zeigt einen strombegrenzenden Schalter mit Einfangmechanismus für Flüssigmetall bei Nennstrombetrieb;
- Fig. 5: zeigt eine Kurvendarstellung der Variation des Widerstands des Strombegrenzers als Funktion der Position der Flüssigmetallsäule; und
- Fig. 6: zeigt einen kombinierten Flüssigmetall-Strombegrenzer und Flüssigmetall-Leistungsschalter mit externem Magnetfeldantrieb für das Flüssigmetall.

In den Figuren sind gleiche Teile mit gleichen Bezugszeichen versehen.

### WEGE ZUR AUSFÜHRUNG DER ERFINDUNG

Fig. 1a, 1b zeigen ein Ausführungsbeispiel eines Flüssigmetall-Strombegrenzers 1. Der Strombegrenzer 1 umfasst Festmetall-Elektroden 2a, 2b und Zwischenelektroden 2c für eine Stromzuführung 20 und einen Behälter 4 für das Flüssigmetall 3. Der Behälter 4 hat einen Boden 6 und Deckel 6 aus Isolatormaterial, zwischen denen ein elektrisches Widerstandsmittel 5 mit mindestens einem Kanal 3a für das Flüssigmetall 3 angeordnet ist. Über der Flüssigmetallsäule 3 kann beispielsweise ein Schutzgas, eine Isolierflüssigkeit (mit hier nicht dargestelltem Ausweichvolumen) oder Vakuum angeordnet sein.

Erfindungsgemäss wird das Flüssigmetall 3 oder allgemein eine bewegliche Elektrode 3, 3' durch eine selbsttätige, elektromagnetische Wechselwirkung mit dem zu begrenzenden Überstrom I₂ in Bewegung versetzt. Im Falle des Flüssigmetalls 3 verbleibt dieses im flüssigen Aggregatzustand und wird durch die erzwungene Bewegung gezielt zwischen den unterschiedlichen Positionen x₁, x₁₂ oder x₂ bewegt. Der Pinch-Effekt wird dabei nicht genutzt. Sehr schnelle Strombegrenzungs-Reaktionszeiten von bis zu unter 1 ms sind erzielbar. Zudem ist zusätzlich zum Nennstrompfad 30 und zum Strombegrenzungspfad 31 eine Isolationsstrecke (nicht dargestellt) vorhanden.

Bevorzugt wird der zweite Betriebszustand durch den Überstrom I₂ selbsttätig aktiviert, indem die stromdurchflossene bewegliche Elektrode 3, 3' durch eine elektromagnetische Kraft F_{mag} bewegt wird, die senkrecht zum Strom I₂ durch die bewegliche Elektrode 3, 3' und senkrecht zu einem Magnetfeld Bₑₓₜ, Bᵢₙₜ steht und die eine Kraftkomponente parallel zur Bewegungsrichtung x, 1 aufweist, wobei das Magnetfeld B_{ext,} Bᵢₙₜ als ein externes Magnetfeld Bₑₓₜ und/oder als ein internes, von einer Stromzuführung 2a, 2b; 20 zur Strombegrenzungsvorrichtung 1 erzeugtes Magnetfeld Bᵢₙₜ gewählt wird. Alternativ zur Lorenzkraft kann auch eine andere selbsttätige elektromagnetische Wechsel-wirkung mit dem Überstrom I₂, z. B. eine kapazitive, induktive, elektrostatische oder anderweitige Wechselwirkung, zur Strombegrenzung verwendet werden. Dabei bedeutet selbsttätig, dass ohne aktive Strommessung und ohne aktive Regelungstechnik die Bewegung der beweglichen Elektrode ausgelöst und kontrolliert wird.

In einem ersten Betriebszustand (Fig. 1a) fliesst ein Betriebs- oder Nennstrom I₁ auf einem ersten oder Nennstrompfad 30 von der Eingangselektrode 2a via Flüssigmetall 3 und gegebenenfalls Zwischenelektroden 2c zur Abgangselektrode 2b. Dabei befindet sich das Flüssigmetall 3 in der ersten Position x₁, benetzt zumindest teilweise die feststehenden Elektroden 2a, 2b, 2c und überbrückt elektrisch leitend die Kanäle 3a. In einem zweiten Betriebszustand (Fig. 1b) wird das Flüssigmetall 3 entlang der Bewegungsrichtung x, gegeben durch eine Höhenerstreckung der Kanäle 3a, in eine zweite Position x₂ bewegt, liegt dort in Serie zu dem elektrischen Widerstandsmittel 5 und bildet mit diesem einen zweiten Strompfad oder Strombegrenzungspfad 31 für einen zu begrenzenden Strom I₂. Für eine besonders kompakte Anordnung sind der Nennstrompfad 30 und der strombegrenzende zweite Strompfad 31 zueinander parallel und beide senkrecht zu der Höhenerstreckung der Kanäle 3a auf einer variablen, durch die zweite Position x₁₂, x₂ des Flüssigmetalls 3 vorgebbaren Höhe angeordnet.

Bevorzugt umfasst das Widerstandsmittel 5 eine dielektrische Matrix 5, die wandartige Stege 5a zur dielektrischen Trennung einer Mehrzahl von Kanälen 3a für das Flüssigmetall 3 aufweist, wobei die Stege 5a ein dielektrisches Material mit in der Bewegungsrichtung x zunehmendem und vorzugsweise nichtlinear zunehmenden Widerstand Rₓ aufweisen. Die Stege 5a stellen somit Einzelwiderstände 5a des Widerstandselements 5 dar mit einem entlang der Kanalhöhe zunehmenden und vorzugsweise nichtlinear zunehmenden elektrischen Widerstand Rₓ. Auf Höhe der ersten Position x₁ des Flüssigmetalls 3 sollen die Stege 5a Zwischenelektroden 2c zur elektrisch leitenden Verbindung der Kanäle 3a aufweisen. Die Kanäle 3a sind vorzugsweise zueinander im wesentlichen parallel angeordnet. Somit wird der strombegrenzende zweite Strompfad 31 gebildet durch eine alternierende Serieschaltung von mit Flüssigmetall 3 gefüllten Kanalbereichen 3a und den Stegen 5a, die als mit ihrer Länge progressive und vorzugsweise nichtlinear progressive Einzelwiderstände 5a des Widerstandselements 5 wirken.

Fig. 2 und 3 zeigen Ausführungsbeispiele, bei denen die bewegliche Elektrode 3, 3' einen Festkörperleiter 3' mit mindestens einem Schleifkontakt 2d umfasst und im ersten Betriebszustand mit den feststehenden Elektroden 2a, 2b, im zweiten Betriebszustand mindestens einseitig mit dem Widerstandselement 5 und im dritten Betriebszustand mindestens einseitig mit dem Isolator 8 elektrisch verbunden wird. Mit Vorteil ist der Festkörperleiter 3' im wesentlichen aus Leichtmetall und/oder in Leichtbauweise, beispielsweise aus metallbeschichtetem Kork, gefertigt und/oder ist der Schleifkontakt 2d zur Reibungsverminderung mit Flüssigmetall benetzt. Fig. 2 zeigt ein Ausführungsbeispiel, bei dem der Festkörperleiter 3' an einem Ende drehbar mit der Eingangselektrode 2a verbunden ist und am anderen Ende mit dem Schleifkontakt gleitfähig entlang eines kreisbogenförmigen Widerstandselements 5 bewegbar ist. Fig. 3 zeigt ein Ausführungsbeispiel, bei dem der Festkörperleiter 3, 3' an beiden Ende Schleifkontakte 2d aufweist und zwischen wandartigen Widerständen 5a des Widerstandsmittels 5 wie ein Schwebebalken auf seiner ganzen Länge durch die elektromagnetische Wechselwirkung gegen eine Rückstellkraft Fᵣ, insbesondere gegen die Schwerkraft, angehoben werden kann. Die Wegpositionen l₁, l₁₂, l₂ des Schleifkontakts 2d entsprechen den zuvor genannten zweiten Positionen x₁, x₁₂, x₂ der Flüssigmetallsäule 3. Die extremale zweite Position l₁₂ kann in dem Bereich liegen, wo das Widerstandsmittel 5 in einen Isolator 8 übergeht, so dass eine Isolationsstrecke 32 zur Stromabschaltung vorhanden ist.

Bei einem Übergang von der ersten Position x₁, l₁ zur zweiten Position x₁₂, x₂, l₁₂, l₂, insbesondere zu einer extremalen zweiten Position x₂, l₂, wird das Flüssigmetall 3 oder der Festkörperleiter 3' mit Schleifkontakt 2d entlang des Widerstandselements 5 geführt. Zur Erzielung einer sanften Strombegrenzungs- oder Abschaltcharakteristik weist das Widerstandselement 5 einen entlang der Bewegungsrichtung x, l der beweglichen Elektrode 3, 3' nichtlinear ansteigenden elektrischen Widerstand Rₓ, R₁ für den zweiten Strompfad 31 auf. Das Widerstandselement 5 soll einen ohmschen Anteil aufweisen und ist bevorzugt rein ohmsch mit einem elektrischen Widerstand Rₓ, R₁, der kontinuierlich mit der zweiten Position x₁₂, x₂, l₁₂, l₂ ansteigt. Für eine lichtbogenfreie Kommutation des Stroms i(t) von den feststehenden Elektroden 2a, 2b, 2c zum Widerstandselement 5 soll eine typische, vom Kontaktmaterial abhängige, minimale Lichtbogenzündspannung von 10 V - 20 V nicht überschritten werden.

Es können auch zwei Strombegrenzer 1 mit gegenphasig wirksamer Auslösung der Elektrodenbewegung hintereinander geschaltet sein, um in jeder Stromhalbwelle eine Strombegrenzung und gegebenenfalls Stromabschaltung zu erreichen.

Fig. 4 zeigt eine Variante des Strombegrenzers 1, bei welcher ein Einfangbehälter 3b zur Aufnahme des Flüssigmetalls 3 und zur Schaffung einer Isolationsstrecke 32 zur Stromabschaltung vorhanden ist. Zudem kann, wie dargestellt, eine Zuführung 3c für Flüssigmetall 3 zum Auffüllen des Flüssigmetalls 3 in den Kanälen 3a und zum Wiederanschalten der Vorrichtung 1 vorhanden sein. Zudem ist zusätzlich zum Nennstrompfad 30 und zum Strombegrenzungspfad 31 eine Isolationsstrecke 32 vorhanden, auf welcher die Stege 5a zur Strombegrenzung in Stege 8a zur Stromisolation übergehen. Die Isolationsstege 8a bestehen im wesentlichen aus Isolationsmaterial, sind vorzugsweise im Bereich des Einfangbehälters 3c angeordnet und bilden zusammen mit den durch das eingefangene Flüssigmetall 3 entleerten Kanälen die Isolationsstrecke 32. Hierbei ist also das Flüssigmetall 3 zwischen dem Nennstrompfad 30, dem Strombegrenzungspfad 31 und der Isolationsstrecke 32 zur Stromabschaltung bewegbar, so dass ein integrierter strombegrenzender Schalter 1 auf Flüssigmetallbasis realisiert ist. Vorteilhaft sind der erste Strompfad 30 für Betriebsstrom I₁, der zweite Strompfad 31 zur Strombegrenzung und die Isolationsstrecke 32 im wesentlichen senkrecht zur Bewegungsrichtung x und/oder im wesentlichen parallel zueinander angeordnet. Dies ergibt eine besonders einfache Konfiguration für einen integrierten Strombegrenzer - Leistungsschalter 1, der ausschliesslich mit Flüssigmetall 3 arbeitet.

Fig. 5 zeigt für den strombegrenzenden Schalter 1 eine Dimensionierung des elektrischen Widerstands Rₓ, R₁ als Funktion der zweiten Position x₁₂, l₁₂ der beweglichen Elektrode 3, 3'. Mit Vorteil wird der Widerstand Rₓ, R₁ bis zu einer extremalen zweiten Position X₂, l₂ auf einen Maximalwert Rₓ(x₂), R₁(l₂) nichtlinear ansteigend gewählt. Auch soll für ein gegebenes Spannungsniveau der Maximalwert Rₓ(x₂), R₁(l₂) des elektrischen Widerstands Rₓ, R₁ nach Massgabe eines zu begrenzenden Stroms I₂ auf einen endlichen Wert oder zur Abschaltung des Betriebsstroms I₁ auf einen dielektrischen Isolationswert bemessen werden.

Der elektrische Widerstand Rₓ, R₁ als Funktion Rₓ(x₁₂), R₁(l₁₂) der zweiten Position x₁₂, l₁₂ sowie eine Weg-Zeit Charakteristik x₁₂(t), l₁₂(t) der beweglichen Elektrode 3, 3' entlang der Bewegungsrichtung x, l sollen so gewählt werden, dass in jeder zweiten Position x₁₂, x₂, l₁₂, l₂ der beweglichen Elektrode 3, 3' das Produkt aus elektrischem Widerstand Rₓ, R₁ und Strom I₂ kleiner als eine Lichtbogenzündspannung U_{b} zwischen der beweglichen Elektrode 3, 3' und den feststehenden Elektroden 2a, 2b und gegebenenfalls Zwischenelektroden 2c ist und/oder dass eine hinreichende Steilheit der Strombegrenzung zur Beherrschung netzbedingter Kurzschlussströme i(t) erzielt wird.

In allen zuvor genannten Ausführungsbeispielen umfassen die elektromagnetischen Antriebsmittel 2a, 2b, 20; 11; B_{int,} Bₑₓₜ Magnetfeldmittel 2a, 2b, 20; 11 zur Erzeugung des Magnetfeldes B_{ext,} B_{int,} welches auf die von dem Strom I₁, I₂ durchflossene bewegliche Elektrode 3, 3' eine Lorenzkraft F_{mag} mit einer Kraftkomponente parallel zur Bewegungsrichtung x, 1 ausübt, so dass die bewegliche Elektrode 3, 3' zwischen dem ersten Strompfad 30 für Betriebsstrom I₁, dem zweiten Strompfad 31 zur Strombegrenzung und der Isolationsstrecke 32 zur Stromabschaltung bewegbar ist. Die Magnetfeldmittel 2a, 2b, 20; 11 können die Stromzuführung 2a, 2b; 20 zur Strombegrenzungsvorrichtung 1 umfassen, um ein internes, vom zu begrenzenden Überstrom I₂ abhängiges Magnetfeld Bᵢₙₜ zu erzeugen. Zudem können die Magnetfeldmittel 2a, 2b, 20; 11 Mittel 11 zur Erzeugung eines externen regelbaren und insbesondere umschaltbaren Magnetfeldes Bₑₓₜ umfassen.

Im Zusammenhang mit Fig. 5 wird beispielhaft die Dimensionierung eines Flüssigmetall-Strombegrenzers 1 diskutiert. Zur Beherrschung von Kurzschlüssen ist ein von Stromnetz-Parametern und dem Durchbruchsverhalten der zu trennenden Kontakte 2a, 2b abhängiger Widerstand Rₓ der Strombegrenzung notwendig. Je grösser die Steilheit des Kurzschlussstroms i(t) ist, um so niedriger muss Rₓ gewählt werden. Im ungünstigsten Fall sind die maximale Kurzschlussstrom-Amplitude und die maximale Kurzschlussstrom-Induktivität anzunehmen. Dann gilt: ${R}_{x} \left(t\right) \cdot i \left(t\right) < {U}_{b} \left(t\right)$ ${R}_{x} \left(t\right) \cdot i \left(t\right) + L \cdot di / dt = {U}_{N} \left(t\right)$
wobei t=Zeitvariable, L=Netzinduktivität im Kurzschlussfall, U_{N}=Betriebs- oder Netzspannung, d/dt gleich erste und d²/dt² gleich zweite Zeitableitung. In Gleichung (G2) wurde angenommen, dass der Widerstand im Netz R_{Netz} << L ist und die Netzspannung U_{N} bei Kurzschluss aufrechterhalten wird. Ferner gilt die Bewegungsgleichung (G3) für das Flüssigmetall 3 mit der Masse m, der Position oder Auslenkung x₁₂(t), dem Reibungskoeffizienten α und der antreibenden Kraft F $m \cdot {d}^{2} ⁢ {x}_{12} / {dt}^{2} + α \cdot d ⁢ {x}_{12} / dt \left(t\right) = F - {F}_{r} ,$
wobei Fᵣ=Rückstellkraft, insbesondere Fᵣ=F_{g}+F_{cap} mit F_{g}=m•g gleich Gravitationskraft, wobei m=Masse des Flüssigmetalls 3 und g=Erdbeschleunigung, und F_{cap} gleich Kapillarkraft.

In Fig. 5 wurde beispielhaft eine elektromagnetische Lorenzkraft F=F_{mag} angenommen, die durch Selbstwechselwirkung des zu begrenzenden Stroms i(t) auf das Flüssigmetall 3 ausgeübt wird. Dann gilt zusätzlich $F = k \cdot {i}^{2} \left(t\right)$ mit k=geometrieabhängige Proportionalitätskonstante. Bei externem Magnetfeld B gilt F = k'•i(t) mit k'=weitere Proportionalitätskonstante. Im Detail hängen k und k' von der Geometrie des Strombegrenzers 1, insbesondere der Struktur und Anordnung des Widerstandselements 5 sowie der Strompfade 30, 31 und der Isolationsstrecke 32, ab und von der Anordnung der Magnetfeldmittel 2a, 2b, 20.

In Fig. 5 wurden beispielhaft angenommen: eine kurzschlussbedingte Stromsteilheit di/dt=15 kA/ms, U_{N}=1 kV, I₁=1 kA, maximaler Kurzschlussstrom I₂=50 kA sowie plausible Parameterwerte für k, m und α. Dann ergeben sich durch Lösen der Gleichungen (G2)-(G4) unter der Randbedingung (G1) der Widerstand Rₓ(t) und die Weg-Zeitcharakteristik X₁₂(t) des Flüssigmetalls 3 und schliesslich durch Elimination der Zeitabhängigkeit der Widerstand Rₓ(x₁₂) als Funktion der zweiten Position x₁₂, wie in Fig. 5 logarithmisch dargestellt. Ausgehend von der ersten Position x₁, d. h. bei Ablösung des Flüssigmetalls 3 von den Festelektroden 2a, 2b , 2c, nimmt Rₓ zunächst überproportional mit der zweiten Position x₁₂ zu, steigt dann linear in einer Phase, in welcher die in der Netzinduktivität L gespeicherte Energie absorbiert werden muss und geht dann in einem Bereich, in dem der Strom i bereits begrenzt ist und grössere Rₓ tolerabel werden, wieder in einen steileren, d. h. überproportionalen Anstieg Rₓ(x₁₂) über.

Der Gesamtwiderstand des Strombegrenzers 1 wird im ersten Betriebszustand bei Nominalstrom I₁ durch die Flüssigmetallstrecken 3 determiniert und kann demzufolge durch Bereitstellung eines geeigneten Flüssigmetallquerschnitts auf vorgebbare Werte festgelegt werden. Der maximale Widerstand Rₓ(x₁₂) des Strombegrenzers 1 kann durch Wahl des Widerstandsmaterials 5 und durch seine geometrische Gestalt nach Massgabe eines gewünschten Spannungsniveaus und maximal zulässigen Überstroms I₂ dimensioniert werden.

Insbesondere kann ein mit der Wegstrecke x nichtlinear ansteigender Widerstand Rₓ durch Materialien mit unterschiedlichen spezifischen Widerständen realisiert werden. Ein nichtlinear ansteigender Gesamtwiderstand Rₓ kann auch durch eine geeignete geometrische Führung des Strompfades in einem Widerstandselement mit homogenem spezifischen Widerstand realisiert sein. Die nichtlineare Graduierung des Widerstands Rₓ kann auch durch Kombination beider Massnahmen, nämlich durch eine geeignete geometrische Stromführung in einem Widerstandselement mit variablem spezifischen Widerstand, erreicht werden.

Der Schwellwertstrom Iₜₕ, ab dem die Strombegrenzungsvorrichtung 1 aktiviert wird, tritt auf, wenn die elektromagnetische Antriebskraft F_{mag} die Rückstellkraft Fᵣ überschreitet. In den Ausführungsbeispielen gemäss Fig. 1a, 1b, 4 und 6 ist die Rückstellkraft Fᵣ=F_{g}+F_{cap}. Daraus kann Iₜₕ abgeschätzt werden zu ${I}_{th} = {\left[\left({F}_{g}+{F}_{cap}\right)/k\right]}^{1 / 2}$

Im vereinfachten Fall, in dem die Kapillarkräfte F_{cap} vernachlässigbar sind und das Magnetfeld durch eine Spulengeometrie erzeugt wird, gilt ${I}_{th} = {\left[\left(A\cdot g\cdot d\cdot ρ\right)/\left(μ\cdot N\right)\right]}^{1 / 2} ,$
wobei A=Querschnittsfläche der Flüssigmetall-Kanäle 3a, ρ=Massendichte des Flüssigmetalls 3, d=Länge der magnetfelderzeugenden Spule in der Stromzuführung 2a, 2b, 20, µ=magnetische Permeabilität in der Spule bzw. im Flüssigmetall und N=Anzahl Windungen der Spule. Die Reaktionszeit tᵤ bis zur vollen Strombegrenzung, d. h. bis zum Erreichen der Endposition gemäss Fig. 1b (oder auch Fig. 2 oder Fig. 3), kann durch geeignete Dimensionierung der Magnetfeldmittel 2a, 2b, 20, 11 und der Rückstellkräfte F_{g}, F_{cap} auf vorgebbare Werte dimensioniert werden.

Fig. 1b zeigt die Position des Flüssigmetalls 3 im Strombegrenzungsfall. Aufgrund der wirksam werdenden Strombegrenzung nimmt die elektromagnetische Kraft F_{mag} auf das Flüssigmetall 3 ab und das Flüssigmetall 3 fliesst unter der Wirkung der Gravitationskraft F_{g} wieder zurück in die Ausgangsposition zwischen die Elektroden 2a, 2b, 2c. Die Wiedereinschaltzeit t_{d} kann unter der Annahme, dass die Kapillarkraft F_{cap} und die elektromagnetische Kraft F_{mag} bei begrenztem Strom i vernachlässigbar sind, abgeschätzt werden zu ${t}_{d} = {\left[\left(2\cdot h\right)/g\right]}^{1 / 2} ,$
wobei h=x₂-x₁=Höhe der Flüssigmetall-Kanäle 3a.

Die Wiedereinschaltzeit t_{d} kann durch eine geeignete Auslegung des Strombegrenzers 1 an die Erfordernisse verschiedener Anwendungsfälle angepasst werden. Insbesondere sind die Kanalhöhe h und die Kapillarkräfte F_{cap} beeinflussende Grössen wie Kanal-Querschnittsfläche A, Kanalgeometrie und Oberflächenbeschaffenheit der Kanäle, sowie die Art des Flüssigmetalls 3 entsprechend zu wählen.

Bei der thermischen Auslegung des Strombegrenzers 1 ist zu beachten, dass wegen der kurzen Reaktionszeiten und auch Wiederanschaltzeiten das Widerstandselement 5 nicht wirksam gekühlt werden kann. Die dissipierte Energie Eₗₒₛₛ erhitzt den Strombegrenzer 1. Der Temperaturanstieg ΔT beträgt näherungsweise $ΔT = {E}_{loss} / \left(A\cdot l\cdot ρʹ\cdot cʹ\right) ,$
wobei A=Querschnittsfläche der Flüssigmetallteile (wie zuvor), 1=Gesamtlänge des Strombegrenzers 1 oder des Widerstandselements 5, p'=mittlere Massendichte des Strombegrenzers 1 und c'=mittlere Wärmekapazität des Strombegrenzers 1. Die Verlustenergie Eₗₒₛₛ ist im vorliegenden Fall der resistiven Strombegrenzung viel kleiner als bei Strombegrenzung durch Lichtbogen. Ein wesentlicher Vorteil des verteilten oder matrixartigen Widerstandselements 5 besteht auch darin, dass die Verlustleistung Eₗₒₛₛ weitgehend homogen verteilt über das Volumen des Strombegrenzers 1 auftritt und dementsprechend die gesamte thermische Masse oder Wärmekapazität zur Absorption der Verlustenergie Eₗₒₛₛ ausgeschöpft werden kann.

Fig. 6 zeigt einen kombinierten Flüssigmetall-Strombegrenzer 1 und Flüssigmetall-Leistungsschalter 1 mit elektromagnetischen Antriebsmitteln 2a, 2b, 20; 11; Bᵢₙₜ, Bₑₓₜ für das Flüssigmetall 3. Das Magnetfeld Bᵢₙₜ kann intern durch den zu- oder abführenden Stromleiter 20 und/oder bevorzugt durch eine externe, bezüglich ihrer Magnetfeldrichtung umschaltbare Magnetfeldquelle Bₑₓₜ erzeugt werden. Bei einer Verschiebung des Flüssigmetalls 3 in positive Bewegungsrichtung +x wird der Strom i auf dem Strombegrenzungspfad 31 geführt und wie oben diskutiert begrenzt. Alternativ kann das Flüssigmetall 3 in einem dritten Betriebszustand entlang der entgegengesetzten Bewegungsrichtung -x in mindestens eine dritte Position x₁₃, x₃ bewegt werden, wobei das Flüssigmetall 3 in der mindestens einen dritten Position x₁₃, x₃ in Serie mit einem Isolator 8 liegt und dadurch eine Isolationsstrecke 32 zur Leistungsabschaltung durch die Vorrichtung 1 gebildet wird. Wie dargestellt kann die Isolationsstrecke 8 durch eine Mehrzahl von Isolationsstegen 8a gebildet sein, die im Abschaltfall in alternierender Serieschaltung mit den nach unten verschobenen Flüssigmetallsäulen 3 stehen. Fig. 3 zeigt gestrichelt den analogen Fall für negative Auslenkungen 1 und Positionen l₁₃, l₃ eines beweglich aufgehängten Festkörperleiters 3'. Insbesondere wird der dritte Betriebszustand durch einen Abschaltbefehl ausgelöst, durch den ein externes Magnetfeld Bₑₓₜ zwischen einem Betrieb der Vorrichtung 1 als Strombegrenzer und als Leistungsschalter umgeschaltet wird. Als Flüssigmetall 3 geeignet sind z. B. Quecksilber, Gallium, Cäsium, GaInSn.

Mit Vorteil ist die mindestens eine Isolationsstrecke 32 zur Stromabschaltung oberhalb des zweiten Strompfads 31 und/oder unterhalb des ersten Strompfads 30 angeordnet. Dadurch wird eine kompakte Anordnung des Flüssigmetalls 3 und seines Antriebmechanismus 12 relativ zu den zu schaltenden Strömen, insbesondere zum Nennstrompfad 30, Strombegrenzungspfad 31 und Stromabschaltungspfad 32, realisiert. Auch kann der Strombegrenzer 1 in Fig. 6 auch als strombegrenzender Schalter 1, wie zuvor beschrieben, ausgelegt sein.

Anwendungen der Vorrichtung 1 betreffen u.a. den Einsatz als Strombegrenzer, strombegrenzender Schalter und/oder Leistungsschalter 1 in Stromversorgungsnetzen, als selbsterholende Sicherung oder als Motorstarter. Die Erfindung umfasst auch eine elektrische Schaltanlage, insbesondere eine Hoch- oder Mittelspannungsschaltanlage, gekennzeichnet durch eine Vorrichtung 1 wie oben beschrieben.

### BEZUGSZEICHENLISTE

- 1: Flüssigmetall-Strombegrenzer
- 2a, 2b: Festmetall-Elektroden, Metallplatten, feststehende Elektroden
- 2c: Zwischenelektroden
- 2d: mechanischer Schleifkontakt mit wegabhängigem Widerstand
- 20: Stromzuführung, Stromleiter
- 3: Flüssigmetall
- 3a: Kanäle für Flüssigmetall
- 3b: Einfangbehälter für Flüssigmetall
- 3c: Zuführung für Flüssigmetall
- 30: Strompfad für Betriebsstrom, erster Strompfad
- 31: Strompfad für Strombegrenzung, zweiter Strompfad
- 32: Stromunterbrechungspfad, Isolationsstrecke
- 4: Flüssigmetall-Behälter
- 5: Widerstandselement für Strombegrenzung, Widerstandsmatrix für Flüssigmetall
- 5a: Einzelwiderstände
- 6: Behälterdeckel, Gehäusewand, Isolator
- 8: Isolator für Stromunterbrechung
- 8a: Einzelisolatoren
- 9: flexible Membran
- 10: Ventil für Flüssigmetallzuführung
- 11: Magnetfeldsteuerung
- 124: Gegendruckbehälter, gefangenes Gasvolumen

- α: Reibungskoeffizient
- Bₑₓₜ, Bᵢₙₜ: externes, internes Magnetfeld
- F_{mag}: magnetische Kraft
- Fᵣ: Rückstellkraft
- i: Strom
- I₁: Betriebsstrom
- I₂: begrenzter Überstrom
- k: Proportionalitätskonstante
- 1, l₁, l₂, l₁₂, l₃, l₁₃: Schleifkontaktpositionen
- L: Netzinduktivität
- P₁, P₂, P₃: Gasdruck
- Rₓ, R₁: Widerstand des Strombegrenzers
- t: Zeitvariable
- U_{b}: Lichtbogenzündspannung
- U_{N}: Netzspannung, Betriebsspannung
- V₁, V₂, V₃: Gasvolumen
- x, x₁, x₂, x₁₂, x₃, x₁₃: Positionen der Flüssigmetallsäule

## Patentansprüche

1. Verfahren zur Strombegrenzung mit einer Strombegrenzungsvorrichtung (1), die feststehende Elektroden (2a, 2b) und mindestens eine bewegliche Elektrode (3, 3') umfasst, wobei in einem ersten Betriebszustand zwischen den feststehenden Elektroden (2a, 2b) ein Betriebsstrom (I₁) auf einem ersten Strompfad (30) durch die Strombegrenzungsvorrichtung (1) geführt wird und der erste Strompfad (30) zumindest teilweise durch die in einer ersten Position (x₁, l₁) befindliche bewegliche Elektrode (3, 3') geführt wird, wobei in einem zweiten Betriebszustand die mindestens eine bewegliche Elektrode (3, 3') selbsttätig durch eine elektromagnetische Wechselwirkung mit einem zu begrenzenden Überstrom (I₂) entlang einer Bewegungsrichtung (x, 1) in mindestens eine zweite Position (x₁₂, x₂, l₁₂, l₂) bewegt wird, die bewegliche Elektrode (3, 3') bei einem Übergang von der ersten Position (x₁, l₁) zur zweiten Position (x₁₂, x₂, l₁₂, l₂) entlang eines Widerstandselements (5) geführt wird und in der mindestens einen zweiten Position (x₁₂, x₂, l₁₂, l₂) in Serie mit dem Widerstandselement (5) liegt und **dadurch** ein strombegrenzender zweiter Strompfad (31) durch die Strombegrenzungsvorrichtung (1) gebildet wird, der einen vorgebbaren elektrischen Widerstand (Rₓ, R₁) aufweist, **dadurch gekennzeichnet, dass** in einem dritten Betriebszustand die bewegliche Elektrode (3, 3') in Serie mit einem Isolator (8) liegt und **dadurch** eine Isolationsstrecke (32) zur Leistungsabschaltung durch die Vorrichtung (1) gebildet wird.

2. Das Verfahren nach Anspruch 1, **dadurch gekennzeichnet, dass** der dritte Betriebszustand durch einen Abschaltbefehl ausgelöst wird, durch den ein externes Magnetfeld (Bₑₓₜ) zwischen einem Betrieb der Vorrichtung (1) als Strombegrenzer und als Leistungsschalter umgeschaltet wird.

3. Das Verfahren nach einem der vorangehenden Ansprüche,
**dadurch gekennzeichnet, dass** in dem dritten Betriebszustand
a) die bewegliche Elektrode (3, 3') entlang einer entgegengesetzten Bewegungsrichtung (-x, -1) in mindestens eine dritte Position (x₁₃, x₃, l₁₃, l₃) bewegt wird und
b) die bewegliche Elektrode (3, 3') in der mindestens einen dritten Position (x₁₃, x₃, l₁₃, l₃) in Serie mit dem Isolator (8) liegt.

4. Das Verfahren nach einem der vorangehenden Ansprüche,
**dadurch gekennzeichnet, dass**
a) die bewegliche Elektrode (3, 3') selbsttätig durch die elektromagnetische Wechselwirkung mit dem zu begrenzenden Überstrom (I₂) entlang des Widerstandselements (5) zu einer extremalen zweiten Position (x₂, l₂) geführt wird und
b) die extremale zweite Position (x₂, l₂) in einem Bereich liegt, wo das Widerstandselement (5) in den Isolator (8) übergeht, so dass die Isolationsstrecke (32) zur Stromabschaltung gebildet wird.

5. Das Verfahren nach einem der vorangehenden Ansprüche, **dadurch gekennzeichnet, dass**
a) das Widerstandselement (5) zur Erzielung einer sanften Abschaltcharakteristik mit einem entlang der Bewegungsrichtung (x, 1) der beweglichen Elektrode (3, 3') nichtlinear ansteigenden elektrischen Widerstand (Rₓ, R₁) für den zweiten Strompfad (31) gewählt wird und/oder
b) das Widerstandselement (5) ohmsch ist und der elektrische Widerstand (Rₓ, R₁) kontinuierlich mit der zweiten Position (x₁₂, x₂, l₁₂, l₂) ansteigt.

6. Das Verfahren nach einem der vorangehenden Ansprüche, **dadurch gekennzeichnet, dass**
a) der zweite Betriebszustand durch den Überstrom (I₂) selbsttätig aktiviert wird, indem die stromdurchflossene bewegliche Elektrode (3, 3') durch eine elektromagnetische Kraft (F_{mag}) bewegt wird, die senkrecht zum Strom (I₂) durch die bewegliche Elektrode (3, 3') und senkrecht zu einem Magnetfeld (B_{ext,} Bᵢₙₜ) steht und die eine Kraftkomponente parallel zur Bewegungsrichtung (x, 1) aufweist, wobei
b) das Magnetfeld (Bₑₓₜ, Bᵢₙₜ) als ein externes Magnetfeld (Bₑₓₜ) und/oder als ein internes, von einer Stromzuführung (2a, 2b; 20) zur Strombegrenzungsvorrichtung (1) erzeugtes Magnetfeld (Bᵢₙₜ) gewählt wird.

7. Das Verfahren nach einem der vorangehenden Ansprüche, **dadurch gekennzeichnet, dass** der elektrische Widerstand (Rₓ, R₁) als Funktion (Rₓ(x₁₂), R₁(l₁₂)) der zweiten Position (x₁₂, l₁₂) sowie eine Weg-Zeit- Charakteristik (x₁₂(t), l₁₂(t)) der beweglichen Elektrode (3, 3') entlang der Bewegungsrichtung (x, 1) so gewählt werden, dass
a) in jeder zweiten Position (x₁₂, x₂, l₁₂, l₂) der beweglichen Elektrode (3, 3') das Produkt aus elektrischem Widerstand (Rₓ, R₁) und Strom (I₂) kleiner als eine Lichtbogenzündspannung (U_{b}) zwischen der beweglichen Elektrode (3, 3') und den feststehenden Elektroden (2a, 2b) und gegebenenfalls Zwischenelektroden (2c) ist und/oder
b) eine hinreichende Steilheit der Strombegrenzung zur Beherrschung netzbedingter Kurzschlussströme (i(t)) erzielt wird.

8. Das Verfahren nach einem der vorangehenden Ansprüche, **dadurch gekennzeichnet, dass**
a) die bewegliche Elektrode (3, 3') ein Flüssigmetall (3) umfasst, das in mindestens einem Kanal (3a) der Strombegrenzungsvorrichtung (1) angeordnet wird und entlang einer Höhenerstreckung des Kanals (3a) zwischen dem ersten Strompfad (30) für den Betriebsstrom (I₁), dem zweiten Strompfad (31) zur Strombegrenzung und der Isolationsstrecke (32) zur Stromabschaltung bewegt werden kann und
b) insbesondere dass mehrere Kanäle (3a) durch wandartige Stege (5a, 8a) voneinander getrennt sind, die im Bereich des ersten Strompfads (30) Zwischenelektroden (2c) zum Durchleiten des Betriebsstroms (I₁) aufweisen, im Bereich des zweiten Strompfads (31) Einzelwiderstände (5a) des Widerstandselements (5) aufweisen und im Bereich der Isolationsstrecke (32) in Stege (8a) zur Stromisolation übergehen.

9. Das Verfahren nach einem der vorangehenden Ansprüche, **dadurch gekennzeichnet, dass**
a) die bewegliche Elektrode (3, 3') einen Festkörperleiter (3') mit mindestens einem Schleifkontakt (2d) umfasst und im ersten Betriebszustand mit den feststehenden Elektroden (2a, 2b), im zweiten Betriebszustand mindestens einseitig mit dem Widerstandselement (5) und im dritten Betriebszustand mindestens einseitig mit dem Isolator (8) elektrisch verbunden wird und
b) insbesondere dass der Festkörperleiter (3') im wesentlichen aus Leichtmetall und/oder in Leichtbauweise gefertigt ist und/oder der Schleifkontakt (2d) zur Reibungsverminderung mit Flüssigmetall benetzt wird.

10. Vorrichtung zur Strombegrenzung (1), insbesondere zur Ausführung des Verfahrens nach einem der vorangehenden Ansprüche, umfassend feststehende Elektroden (2a, 2b) und mindestens eine bewegliche Elektrode (3, 3'), wobei in einem ersten Betriebszustand zwischen den feststehenden Elektroden (2a, 2b) ein erster Strompfad (30) für einen Betriebsstrom (I₁) durch die Strombegrenzungsvorrichtung (1) vorhanden ist und der erste Strompfad (30) zumindest teilweise durch die in einer ersten Position (x₁, l₁) befindliche bewegliche Elektrode (3, 3') führt, wobei elektromagnetische Antriebsmittel (2a, 2b, 20; 11; Bᵢₙₜ, Bₑₓₜ) zum bei Überstrom (I₂) selbstbetätigten Bewegen der beweglichen Elektrode (3, 3') entlang einer Bewegungsrichtung (x, 1) in mindestens eine zweite Position (x₁₂, x₂, l₁₂, l₂) vorhanden sind, elektrische Widerstandsmittel (5) mit einem vorgebbaren elektrischen Widerstand (Rₓ) vorhanden sind und in einem zweiten Betriebzustand die bewegliche Elektrode (3, 3') zumindest teilweise in Serie zu den Widerstandsmitteln (5) liegt und zusammen mit diesen einen zweiten Strompfad (31) bildet, auf dem der Betriebsstrom (I₁) auf einen zu begrenzenden Strom (I₂) begrenzbar ist, **dadurch gekennzeichnet, dass** in einem dritten Betriebszustand die bewegliche Elektrode (3, 3') in Serie mit einem Isolator (8) liegt und **dadurch** eine Isolationsstrecke (32) zur Leistungsabschaltung durch die Vorrichtung (1) vorhanden ist.

11. Die Vorrichtung (1) nach Anspruch 10, **dadurch gekennzeichnet, dass** die elektromagnetischen Antriebsmittel (2a, 2b, 20; 11; Bᵢₙₜ, Bₑₓₜ) Magnetfeldmittel (2a, 2b, 20; 11) zur Erzeugung eines Magnetfeldes (Bₑₓₜ, Bᵢₙₜ) umfassen, welches auf die von dem Strom (I₁, I₂) durchflossene bewegliche Elektrode (3, 3') eine Lorenzkraft (F_{mag}) mit einer Kraftkomponente parallel zur Bewegungsrichtung (x, 1) ausübt, so dass die bewegliche Elektrode (3, 3') zwischen dem ersten Strompfad (30) für Betriebsstrom (I₁), dem zweiten Strompfad (31) zur Strombegrenzung und der Isolationsstrecke (32) zur Stromabschaltung bewegbar ist.

12. Die Vorrichtung (1) nach einem der Ansprüche 10-11, **dadurch gekennzeichnet, dass**
a) die Magnetfeldmittel (2a, 2b, 20; 11) eine Stromzuführung (2a, 2b; 20) zur Strombegrenzungsvorrichtung (1) umfassen, um ein internes, vom zu begrenzenden Überstrom (I₂) abhängiges Magnetfeld (Bᵢₙₜ) zu erzeugen und/oder
b) die Magnetfeldmittel (2a, 2b, 20; 11) Mittel (11) zur Erzeugung eines externen regelbaren Magnetfeldes (Bₑₓₜ) umfassen.

13. Die Vorrichtung (1) nach einem der Ansprüche 10-12, **dadurch gekennzeichnet, dass**
a) das Magnetfeld (Bₑₓₜ, Bᵢₙₜ) nach Massgabe eines zu begrenzenden Überstroms (I₂) und einer hierfür erforderlichen Weg-Zeit Charakteristik (x(t), 1(t)) der beweglichen Elektrode (3, 3') im zweiten Strompfad (31) ausgelegt ist und/oder
b) die Widerstandsmittel (5) zur lichtbogenfreien Strombegrenzung einen entlang der Bewegungsrichtung (x, 1) bis zu einer extremalen zweiten Position (x₂, l₂) nichtlinear zunehmenden elektrischen Widerstand (Rₓ, R₁) für den zweiten Strompfad (31) aufweisen.

14. Die Vorrichtung (1) nach einem der Ansprüche 10-13, **dadurch gekennzeichnet, dass**
a) die bewegliche Elektrode (3, 3') ein Flüssigmetall (3) umfasst, das durch die Magnetfeldmittel. (2a, 2b, 20; 11) im flüssigen Aggregatzustand bewegt wird und/oder
b) die bewegliche Elektrode (3, 3') einen Festkörperleiter (3') mit mindestens einem Schleifkontakt (2d) umfasst, wobei der Festkörperleiter (3') durch die Magnetfeldmittel (2a, 2b, 20; 11) gegen eine Rückstellkraft (Fᵣ), insbesondere gegen die Schwerkraft, einseitig oder beidseitig angehoben wird.

15. Die Vorrichtung (1) nach einem der Ansprüche 10-14, **dadurch gekennzeichnet, dass**
a) der erste Strompfad (30 für Betriebsstrom (I₁), der zweite Strompfad (31) zur Strombegrenzung und die Isolationsstrecke (32) zur Stromabschaltung im wesentlichen senkrecht zur Bewegungsrichtung (x, 1) und/oder im wesentlichen parallel zueinander angeordnet sind und/oder
b) die mindestens eine Isolationsstrecke (32) zur Stromabschaltung oberhalb des zweiten Strompfads (31) und/oder unterhalb des ersten Strompfads (30) angeordnet ist.

16. Elektrische Schaltanlage, insbesondere Hoch- oder Mittelspannungsschaltanlage, **gekennzeichnet durch** eine Vorrichtung (1) nach einem der Ansprüche 10-15.

## Claims

1. Method for current limiting having a current limiting apparatus (1) which has stationary electrodes (2a, 2b) and at least one moving electrode (3, 3'), with an operating current (I₁) being carried on a first current path (30) through the current limiting apparatus (1) between the stationary electrodes (2a, 2b) in a first operating state, and with the first current path (30) being passed at least partially through the moving electrode (3, 3') which is located in a first position (x₁, l₁), with the at least one moving electrode (3, 3') being automatically moved along a movement direction (x, 1) to at least one second position (x₁₂, x₂, l₁₂, l₂) by an electromagnetic interaction with an overcurrent (I₂) to be limited, in a second operating state, with the moving electrode (3, 3') being guided along a resistance element (5) during a transition from the first position (x₁, l₁) to the second position (x₁₂, x₂, l₁₂, l₂), and being connected in series with the resistance element (5) in the at least one second position (x₁₂, X₂, l₁₂, l₂), thus forming a current-limiting second current path (31) through the current limiting apparatus (1), which second current path (31) has a predeterminable electrical resistance (Rₓ, R₁), **characterized in that** the moving electrode (3, 3') is connected in series with an isolator (8) in a third operating state, thus forming an isolation path (32) for power disconnection by the apparatus (1).

2. Method according to Claim 1, **characterized in that** the third operating state is initiated by a disconnection command, by means of which an external magnetic field (Bₑₓₜ) is switched over between operation of the apparatus (1) as a current limiter and as a circuit breaker.

3. Method according to one of the preceding claims, **characterized in that**, in the third operating state,
a) the moving electrode (3, 3') is moved along an opposite movement direction (-x, -1) to at least one third position (x₁₃, x₃, l₁₃, l₃) and
b) the moving electrode (3, 3') is connected in series with the isolator (8) in the at least one third position (x₁₃, x₃, l₁₃, l₃) .

4. Method according to one of the preceding claims, **characterized in that**
a) the moving electrode (3, 3') is automatically guided along the resistance element (5) to an extreme second position (x₂, l₂) by the electromagnetic interaction with the overcurrent (I₂) to be limited, and
b) the extreme second position (x₂, l₂) is located in an area where the resistance element (5) merges into the isolator (8), so that the isolation path (32) is formed for current disconnection.

5. Method according to one of the preceding claims, **characterized in that**
a) the resistance element (5) is chosen, in order to achieve a smooth disconnection characteristic, with an electrical resistance (Rₓ, R₁) of the second current path (31) which rises non-linearly along the movement direction (x, 1) of the moving electrode (3, 3') and/or
b) the resistance element (5) is ohmic, and the electrical resistance (Rₓ, R₁) rises continuously with the second position (x₁₂, x₂, l₁₂, l₂) .

6. Method according to one of the preceding claims, **characterized in that**
a) the second operating state is activated automatically by the overcurrent (I₂) **in that** the moving electrode (3, 3') through which the current flows is moved by an electromagnetic force (F_{mag}) which is at right angles to the current (I₂) through the moving electrode (3, 3') and at right angles to a magnetic field (B_{ext,} Bᵢₙₜ) and has a force component parallel to the movement direction (x, l), with
b) the magnetic field (Bₑₓₜ, Bᵢₙₜ) being chosen as an external magnetic field (Bₑₓₜ) and/or as an internal magnetic field (Bᵢₙₜ) which is produced by a current supply (2a, 2b; 20) to the current limiting apparatus (1).

7. Method according to one of the preceding claims, **characterized in that** the electrical resistance (Rₓ, R₁) is chosen as a function (Rₓ(x₁₂), R₁(l₁₂)) of the second position (x₁₂, l₁₂) as well as a movement-time characteristic (x₁₂(t), l₁₂(t)) of the moving electrode (3, 3') along the movement direction (x, 1) is chosen such that
a) in every second position (x₁₂, x₂, l₁₂, l₂) of the moving electrode (3, 3'), the product of the electrical resistance (Rₓ, R₁) and the current (I₂) is less than the arc striking voltage (U_{b}) between the moving electrode (3, 3') and the stationary electrodes (2a, 2b) and, if appropriate, intermediate electrodes (2c), and/or
b) an adequate current-limiting gradient is achieved to cope with power supply system-dependent short-circuit currents (i(t)).

8. Method according to one of the preceding claims, **characterized in that**
a) the moving electrode (3, 3') is composed of a liquid metal (3) which is arranged in at least one channel (3a) in the current limiting apparatus (1), and can be moved along a height extent of the channel (3a) between the first current path (30) for the operating current (I₁), the second current path (31) for current limiting and the isolation path (32) for current disconnection, and
b) in particular, **in that** a plurality of channels (3a) are separated from one another by wall-like webs (5a, 8a), which have intermediate electrodes (2c) for the operating current (I₁) to pass through in the area of the first current path (30), have individual resistors (5a) of the resistance element (5) in the area of the second current path (31), and merge into webs (8a) for current isolation in the area of the isolation path (32).

9. Method according to one of the preceding claims, **characterized in that**
a) the moving electrode (3, 3') comprises a solid-state conductor (3') with at least one sliding contact (2d), is electrically connected to the stationary electrodes (2a, 2b) in the first operating state, is electrically connected on at least one side to the resistance element (5) in the second operating state, and is electrically connected on at least one side to the isolator (8) in the third operating state, and
b) in particular, **in that** the solid-state conductor (3') is manufactured essentially from light alloy and/or with a lightweight structure, and/or the sliding contact (2d) is wetted with liquid metal in order to reduce the friction.

10. Apparatus for current limiting (1), in particular for carrying out the method according to one of the preceding claims, comprising stationary electrodes (2a, 2b) and at least one moving electrode (3, 3'), with an operating current (I₁) being carried on a first current path (30) through the current limiting apparatus (1) between the stationary electrodes (2a, 2b) in a first operating state, and with the first current path (30) being passed at least partially through the moving electrode (3, 3') which is located in a first position (x₁, l₁), with electromagnetic drive means (2a, 2b, 20; 11; B_{int,} Bₑₓₜ) being provided for automatic movement of the moving electrode (3, 3') along a movement direction (x, 1) to at least one second position (x₁₂, x₂, l₁₂, l₂) in the event of an overcurrent (I₂), with an electrical resistance means (5) with a predeterminable electrical resistance (Rₓ) being provided and, in a second operating state, with the moving electrode (3, 3') being connected at least partially in series with the resistance means (5) and together with said means forming a second current path (31) on which the operating current (I₁) can be limited to a current (I₂) to be limited, **characterized in that** the moving electrode (3, 3') is connected in series with an isolator (8) in a third operating state, thus forming an isolation path (32) for power disconnection by the apparatus (1).

11. Apparatus (1) according to Claim 10, **characterized in that** the electromagnetic drive means (2a, 2b, 20; 11; Bᵢₙₜ, Bₑₓₜ) comprise magnetic field means (2a, 2b, 20; 11) for producing a magnetic field (Bₑₓₜ, Bᵢₙₜ), which exerts a Lorenz force (F_{mag}) with a force component parallel to the movement direction (x, 1) on the moving electrode (3, 3') through which the current (I₁, I₂) flows, such that the moving electrode (3, 3') can be moved between the first current path (30) for the operating current (I₁), the second current path (31) for current limiting and the isolation path (32) for current disconnection.

12. Apparatus (1) according to one of Claims 10-11, **characterized in that**
a) the magnetic field means (2a, 2b, 20; 11) have a current supply (2a, 2b; 20) for the current limiting apparatus (1) in order to produce an internal magnetic field (Bᵢₙₜ) which is dependent on the overcurrent (I₂) to be limited, and/or
b) the magnetic field means (2a, 2b, 20; 11) have means (11) for producing an external controllable magnetic field (Bₑₓₜ).

13. Apparatus (1) according to one of Claims 10-12, **characterized in that**
a) the magnetic field (Bₑₓₜ, Bᵢₙₜ) is designed on the basis of an overcurrent (I₂) to be limited and of a movement-time characteristic (x(t), 1(t)), which is required for this purpose, of the moving electrode (3, 3') in the second current path (31) and/or
b) the resistance means (5) have an electrical resistance (Rₓ, R₁) for arc-free current limiting, which increases non-linearly along the movement direction (x, 1) to an extreme second position (x₂, l₂), for the second current path (31).

14. Apparatus (1) according to one of Claims 10-13, **characterized in that**
a) the moving electrode (3, 3') is composed of a liquid metal (3) which is moved by the magnetic field means (2a, 2b, 20; 11) in the liquid aggregate state, and/or
b) the moving electrode (3, 3') has a solid-state conductor (3') with at least one sliding contact (2d), with the solid-state conductor (3') being raised on one side or both sides by the magnetic field means (2a, 2b, 20; 11) against a resetting force (Fᵣ), in particular against the force of gravity.

15. Apparatus (1) according to one of Claims 10-14, **characterized in that**
a) the first current path (30) for the operating current (I₁) , the second current path (31) for current limiting and the isolation path (32) for current disconnection are arranged essentially at right angles to the movement direction (x, 1) and/or essentially parallel to one another, and/or
b) the at least one isolation path (32) for current disconnection is arranged above the second current path (31) and/or below the first current path (30).

16. Electrical switchgear, in particular a high-voltage or medium-voltage switchgear assembly, **characterized by** an apparatus (1) according to one of Claims 10-15.

## Revendications

1. Procédé de limitation de courant avec un dispositif de limitation de courant (1), qui comprend des électrodes fixes (2a, 2b) et au moins une électrode mobile (3, 3'), un courant de service (I₁) étant guidé, dans un premier état de fonctionnement, entre les deux électrodes fixes (2a, 2b) sur une première voie de courant (30) par un dispositif de limitation de courant (1) et la première voie de courant (30) étant alors au moins partiellement guidée par l'électrode mobile (3, 3') se trouvant dans une première position (x₁, l₁) , ladite au moins une électrode mobile (3, 3') étant déplacée, dans un second état de service, automatiquement par une interaction électromagnétique avec un courant de surintensité à limiter (I₂) le long d'une direction de mouvement (x, 1) dans au moins une seconde position (x₁₂, x₂, l₁₂, l₂), l'électrode mobile (3, 3') étant guidée lors du passage de la première position (x₁, l₁) à la seconde position (x₁₂, x₂, l₁₂, l₂) le long d'un élément de résistance (5) et étant montée en série dans ladite au moins une seconde position (x₁₂, x₂, l₁₂, l₂) avec l'élément de résistance (5) et ainsi une seconde voie de courant limitatrice de courant (31) étant formée par le dispositif de limitation de courant (1), voie qui présente une résistance électrique prédéterminable (Rₓ, R₁), **caractérisé en ce que** dans un troisième état de service, l'électrode mobile (3, 3') est montée en série avec un isolateur (8) et ainsi un trajet d'isolation (32) pour la coupure de courant est formé par le dispositif (1).

2. Procédé selon la revendication 1, **caractérisé en ce que** le troisième état de service est déclenché par une instruction de coupure de courant, qui commute un champ magnétique externe (Bₑₓₜ) entre un état de service du dispositif (1) en tant que limitateur de courant et en tant qu'interrupteur d'alimentation.

3. Procédé selon l'une des revendications précédentes, **caractérisé en ce que**, dans le troisième état de service,
a) l'électrode mobile (3, 3') est déplacée le long d'une direction de déplacement opposée (-x,-1) dans au moins une troisième position (x₁₃, x₃, l₁₃, l₃) et
b) l'électrode mobile (3, 3') est placée en série avec l'isolateur (8) dans au moins une troisième position (X₁₃, x₃, l₁₃, l₃).

4. Procédé selon l'une des revendications précédentes, **caractérisé en ce que**
a) l'électrode mobile (3, 3') est guidée automatiquement par l'interaction électromagnétique avec le courant de surintensité à limiter (I₂) le long de l'élément de résistance (5) à une seconde position extrémale (x₂, l₂) et
b) la seconde position extrémale (x₂, l₂) se trouve dans une zone où l'élément de résistance (5) passe à l'isolateur (8) de manière à former le trajet d'isolation (32) pour la coupure de courant.

5. Procédé selon l'une des revendications précédentes, **caractérisé en ce que**
a) l'élément de résistance (5) est choisi avec une résistance électrique (Rₓ, R₁) croissante de manière non linéaire le long de la direction de déplacement (x, 1) de l'électrode mobile (3, 3') pour la seconde voie de courant (31) pour atteindre une caractéristique de coupure de courant douce et/ou
b) l'élément de résistance (5) est ohmique et la résistance électrique (Rₓ, R₁) augmente en continu avec la seconde position (x₁₂, x₂, l₁₂, l₂) .

6. Procédé selon l'une des revendications précédentes, **caractérisé en ce que**
a) le second état de service est activé automatiquement par le courant de surintensité (I₂) par le fait que l'électrode mobile (3, 3') traversée par le courant est déplacée par une force électromagnétique (F_{mag}) qui est perpendiculaire au courant (I₂) traversant l'électrode mobile (3, 3') et perpendiculaire à un champ magnétique (Bₑₓₜ, Bᵢₙₜ) et qui présente une composante de force parallèle à la direction de déplacement (x, 1),
b) le champ magnétique (B_{ext,} Bᵢₙₜ) étant sélectionné comme un champ magnétique externe (Bₑₓₜ) et/ou un champ magnétique interne (Bᵢₙₜ) généré par une arrivée de courant (2a, 2b ; 20) au dispositif de limitation de courant (1).

7. Procédé selon l'une des revendications précédentes, **caractérisé en ce que** la résistance électrique (Rₓ, R₁) en tant que fonction (Rₓ(x₁₂), R₁(l₁₂)) de la seconde position (x₁₂, l₁₂) et une caractéristique trajet-temps (x₁₂(t), l₁₂(t)) de l'électrode mobile (3, 3') le long de la direction de déplacement (x, 1) sont choisies de sorte que
a) dans chaque seconde position (x₁₂, x₂, l₁₂, l₂) de l'électrode mobile (3, 3'), le produit issu de la résistance électrique (Rₓ, Rₗ) et du courant (I₂) est plus petit qu'une tension d'amorçage d'arc électrique (U_{b}) entre l'électrode mobile (3, 3') et les électrodes fixes (2a, 2b) et éventuellement des électrodes intermédiaires (2c) et/ou
b) une transconductance suffisante de la limitation de courant pour maîtriser des courants de court-circuit causés par le réseau (i(t)) est atteinte.

8. Procédé selon l'une des revendications précédentes, **caractérisé en ce que**
a) l'électrode mobile (3, 3') comprend un métal liquide (3) qui est disposé dans au moins un canal (3a) du dispositif de limitation de courant (1) et qui peut être déplacé le long d'une extension en hauteur du canal (3a) entre la première voie de courant (30) pour le courant de service (I₁), la seconde voie de courant (31) pour la limitation de courant et le trajet d'isolation (32) pour la coupure de courant et
b) en particulier **en ce que** plusieurs canaux (3a) sont séparés par des brides formant cloison (5a, 8a) qui présentent dans la zone de la première voie de courant (30) des électrodes intermédiaires (2c) pour le passage du courant de service (I₁), qui présentent dans la zone de la seconde voie de courant (31) des résistances individuelles (5a) de l'élément de résistance (5), et qui se transforment dans la zone du trajet d'isolation (32) en brides (8a) pour l'isolation de courant.

9. Procédé selon l'une des revendications précédentes, **caractérisé en ce que**
a) l'électrode mobile (3, 3') comprend un conducteur solide (3') avec au moins un contact glissant (2d) et est reliée électriquement, dans le premier état de service, aux électrodes fixes (2a, 2b), dans le second état de service, au moins d'un côté, à l'élément de résistance (5) et dans le troisième état de service, au moins d'un côté, à l'isolateur (8) et
b) en particulier **en ce que** le conducteur solide (3') est fabriqué essentiellement à partir d'un métal léger et/ou dans un mode de construction légère et/ou le contact glissant (2d) est humecté de métal liquide pour réduire la friction.

10. Dispositif de limitation de courant (1), en particulier pour la mise en oeuvre du procédé selon l'une des revendications précédentes, comprenant des électrodes fixes (2a, 2b) et au moins une électrode mobile (3, 3'), une première voie de courant (30) étant prévue, dans un premier état de service, entre les électrodes fixes (2a, 2b) pour un courant de service (I₁) traversant le dispositif de limitation de courant (1) et la première voie de courant (30) étant alors guidée au moins partiellement à travers l'électrode mobile (3, 3') se trouvant dans une première position (x₁, l₁), des moyens d'entraînement électromagnétique (2a, 2b, 20 ; 11 ; B_{int,} Bₑₓₜ) étant prévus en cas de courant de surintensité (I₂) pour le déplacement automatique de l'électrode mobile (3, 3') le long d'une direction de déplacement (x, 1) dans au moins une seconde position (x₁₂, x₂, l₁₂, l₂), des moyens de résistance (5) étant prévus avec une résistance électrique prédéterminable (Rₓ) et l'électrode mobile (3, 3') étant, dans un second état de service, au moins partiellement placée en série avec les moyens de résistance (5) et formant ensemble avec ces derniers une seconde voie de courant (31) sur laquelle le courant de service (I₁) peut être limité à un courant à limiter (I₂) **caractérisé en ce que**, dans un troisième état de service, l'électrode mobile (3, 3') est montée en série avec un isolateur (8) et ainsi un trajet d'isolation (32) pour la coupure de courant est formé par le dispositif (1).

11. Dispositif (1) selon la revendication 10, **caractérisé en ce que** les moyens d'entraînement électromagnétique (2a, 2b, 20 ; 11 ; Bᵢₙₜ, Bₑₓₜ) comprennent des moyens de champ magnétique (2a, 2b, 20; 11) pour générer un champ magnétique (B_{ext,} Bᵢₙₜ) qui exerce sur l'électrode mobile (3, 3') traversée par le courant (I₁, I₂) une force de Lorenz (F_{mag}) avec une composante de force parallèle à la direction de déplacement (x, 1) de sorte que l'électrode mobile (3, 3') est mobile entre la première voie de courant (30) pour le courant de service (I₁), la seconde voie de courant (31) pour la limitation de courant et le trajet d'isolation (32) pour la coupure de courant.

12. Dispositif (1) selon l'une des revendications 10 à 11, **caractérisé en ce que**
a) les moyens de champ magnétique (2a, 2b, 20 ; 11) comprennent une arrivée de courant (2a, 2b ; 20) au dispositif de limitation de courant (1) pour générer un champ magnétique interne (Bᵢₙₜ) dépendant du courant de surintensité à limiter (I₂) et/ou
b) les moyens de champ magnétique (2a, 2b, 20 ; 11) comprennent des moyens (11) pour générer un champ magnétique externe réglable (Bₑₓₜ).

13. Dispositif (1) selon l'une des revendications 10 à 12, **caractérisé en ce que**
a) le champ magnétique (Bₑₓₜ, Bᵢₙₜ) est conçu selon la détermination d'un courant de surintensité à limiter (I₂) et une caractéristique de trajet-temps nécessaire (x(t), 1(t)) de l'électrode mobile (3, 3') dans la seconde voie de courant (31) et/ou
b) les moyens de résistance (5) présentent pour une limitation de courant sans arc électrique une résistance électrique (Rₓ, R₁) croissante de manière non linéaire le long de la direction de déplacement (x, 1) jusqu'à une seconde position extrémale (x₂, l₂) pour la seconde voie de courant (31).

14. Dispositif (1) selon l'une des revendications 10 à 13, **caractérisé en ce que**
a) l'électrode mobile (3, 3') comprend un métal liquide (3) qui est déplacé par les moyens de champ magnétique (2a, 2b, 20 ; 11) à l'état liquide d'agrégat et/ou
b) l'électrode mobile (3, 3') comprend un conducteur solide (3') avec au moins un contact glissant (2d), le conducteur solide (3') étant soulevé d'un côté ou des deux côtés par les moyens de champ magnétique (2a, 2b, 20 ; 11) à l'encontre d'une force de rappel (Fᵣ), en particulier à l'encontre de la pesanteur.

15. Dispositif (1) selon l'une des revendications 10 à 14, **caractérisé en ce que**
a) la première voie de courant (30) pour le courant de service (I₁), la seconde voie de courant (31) pour la limitation de courant et le trajet d'isolation (32) pour la coupure de courant sont disposés essentiellement perpendiculairement à la direction de déplacement (x, 1) et/ou sensiblement parallèlement les uns aux autres et/ou
b) ledit au moins un trajet d'isolation (32) pour la coupure de courant est disposé au-dessus de la seconde voie de courant (31) et/ou en dessous de la première voie de courant (30).

16. Installation de distribution électrique, en particulier installation de distribution moyenne ou haute tension, **caractérisée par** un dispositif (1) selon l'une des revendications 10 à 15.
